# EUROPÄISCHE PATENTSCHRIFT

(11) **EP 0 129 680 B1**
(45) Veröffentlichungstag und Bekanntmachung des Hinweises auf die Patenterteilung: **17.08.1988**
(21) Anmeldenummer: 84105177.4
(22) Anmeldetag: 08.05.1984
(51) Int. Cl.: C10G 1/06

(54) **Verfahren zur Behandlung von Prozessabwässern und Abwässern bei der Hydrierung von Kohle**
Process for the treatment of process waste waters and waste waters in the hydrogenation of coal
Traitement d'eaux résiduaires de procédé et d'eau résiduaire provenant d'une hydrogénation de charbon

(30) Priorität: 24.06.1983 DE 3322784
(43) Veröffentlichungstag der Anmeldung: 02.01.1985
(73) Patentinhaber: RUHRKOHLE AKTIENGESELLSCHAFT, 44623 Herne (DE)
(72) Erfinder: Wolowski, Eckard, Dr.-Ing., D-4330 Mülheim (DE); Tamm, Hans-Friedrich, Dipl.-Ing., D-4350 Recklinghausen (DE)

(56) Entgegenhaltungen:
- GB-A- 522 037

## Beschreibung

Die Erfindung betrifft ein Verfahren zur Behandlung von Prozeßwässern und Abwässern bei der Hydrierung von Kohle.

Unter der Kohlehydrierung wird üblicherweise die Anlagerung von molekularem Wasserstoff an Kohle unter Druck und unter spaltenden Bedingungen verstanden, wobei im allgemeinen Katalysatoren anwesend sind.

In der Kohle enthaltener Sauerstoff wird bei der Hydrierung zum Teil in Teersäuren, d. h. Phenole, Cresole und Xylenole umgewandelt. Ein weiterer Sauerstoffanteil führt zur Bildung von Reaktionswasser.

Der Hydrierung nachgeschaltet sind Abscheider, in denen die Hydrierprodudkte aufgetrennt werden. Im sogenannten Kaltabscheider erfolgt die Separierung von KOHLEÖL und wässriger Phase. ₈

Um in den dem Kaltabscheider vorgeschalteten Rohrleitungen Verstopfungen durch Ansalzungen zu vermeiden, wird Quenchwasser eingespritzt. Dieses bildet zusammen mit dem Reaktionswasser im Kaltabscheider die vorgenannte wässrige Phase.

Bei den Teersäuren handelt es sich um sehr gut wasserlösliche Produkte. Ein Teil von ihnen geht in das Reaktions- und Quenchwasser über.

Weitere Mengen teersäurehaltiger Abwässer fallen in der unter Zugabe von Wasserdampf durchgeführten atmosphärischen Destillation des in der Hydrierung gewonnenen Kohleöls sowie im Kondensat der Treibdampfstrahler der Vakuumdestillation des Hydrierrückstandes an.

Die aufgeführten Abwässer können wegen des Teersäuregehaltes und des weiterhin in ihnen .enthaltenen Schwefelwasserstoffs und Ammoniaks aus Umweltschutzgründen nicht in öffentliche Gewässer abgegeben werden. Stand der Technik ist, sie nach Abtrennung von Schwefelwasserstoff und Ammoniak einer Phenolgewinnungsanlage mit einer nachgeschalteten Abwasserbehandlung zuzuführen. Das so gereinigte Abwasser kann mit einem verbliebenen zulässigen Restgehalt an Phenolen abgeleitet werden.

Ein älter Vorschlag (DE-30 36 259 A 1) sieht zur Lösung der Abwässerprobleme eine Verwendung der teersäurehaltigen Wässer in einer mit der Hydrieranlage verbundenen Texaco-Vergaser-Anlage vor. Die Texaco-Anlage dient der Erzeugung von Wasserstoff aus Vakuumrückstand bzw. Kohle, wobei der Vakuumrückstand bzw. die Kohle in einer Wassersuspension in den Reaktor eingetragen wird. Die Suspension entsteht aus den teersäurehaltigen Wässern. Die damit gegebene Entsorgungsmöglichkeit erfordert keine Zwischenschaltung von Reinigungsstufen für die Wasser.

Dort, wo keine Texaco-Vergaser-Anlage vorgesehen ist, ist man bisher weiter auf die oben beschriebene Aufbereitung der Prozeßabwässer angewiesen. Das erfordert einen erheblichen apparativen und energetischen Aufwand, der umso größer wird, je größer die zu reinigende Wassermenge ist.

Der Erfindung liegt daher die Aufgabe zugrunde, in derartigen Fällen die Behandlung der Prozeßwässer und Abwässer zu vereinfachen. Nach der Erfindung wird das dadurch erreicht, daß die teersäurehaltigen Abwässer der atmosphärischen Destillation und/oder der Vakuumdestillation als Quenchwasser zu verwenden und damit die notwendige, zuzuführende entmineralisierte Wassermenge zu verringern. Gleichzeitig wird die anfallende Gesamtabwassermenge der Hydrieranlage um den rückgeführten Betrag vermindert. Verbunden damit ist schließlich eine Erhöhung der ausgebrachten Kohleölmenge durch Verringerung der in die wässrigen Phase übergehenden Teersäuremenge als Folge der bereits im Rückführwasser enthaltenen Teersäure-Anfangskonzentration.

In der Zeichnung ist die erfindungsgemäße Verfahrensweise in Form eines Fließschemas schematisch dargestellt.

Getrocknete Kohle wird mit Lösungsmittel in einer Anmaischung 1 angemaischt und unter Zugabe von Wasserstoff in einem Reaktor 2 hydriert. In einem dem Hydrierreaktor 1 nachgeschalteten Heißabscheider erfolgt eine Trennung der Reaktionsprodukte. Im Heißabscheider 3 werden Gase und Dämpfe über Kopf abgezogen ; aus dem Sumpf wird eine - die Feststoffe enthaltene Flüssigphase - in die Vakuumdestillation 4 abgeführt.

Das Kopfprodukt des Heißabscheiders 3 wird nach Abkühlung einem nachgeschaltenen Kaltabscheider 5 zugeleitet. Zusammen mit dem Kohleöl fällt hier als flüssige Phase Wasser an, das teilweise aus dem in der Kohle chemisch gebundenem Sauerstoff gebildet wird, zu einem anderen Teil aus Einspritzwasser (Quenchwasser) besteht. Dieses Quenchwasser wird in die Dampfphase hinter dem Heißabscheider 3 eingespritzt, um Verstopfungen durch auskristallisierende Ammoniumsalze zu vermeiden.

Das Wasser enthält einen Teil der Teersäuren (Phenole, Cresole, Xylenole), die ebenfalls in der Hydrierung aus dem in der Kohle enthaltenem Sauerstoff gebildet werden.

Das gewonnene Kohleöl wird atmosphärisch unter Zugabe von Strippdampf in einer atmosphärischen Destillation 6 destilliert. Die bei der Abkühlung des Kopfproduktes entstehende Wasserphase enthält wiederum Teersäuren. Leicht- und Mittelöl der atm. Destillation 6 werden einer hydrierenden Stabilisierung 7 unterworfen.

Die über Kopf abgehende Gasphase des Kaltabscheiders 5 wird nach einer unter Prozeßdruck vollzogenen Ölwäsche in rückgeführtes Kreislauf- und Ausschleusgas aufgeteilt. Das Ausschleusgas wird in einer Gaswäsche 8 gereinigt und in einer Tieftemperaturzerlegungsanlage 9 in Wasserstoff, Heizgas, SNG und LPG zerlegt.

Der feststoffhaltige Rückstand des Heißabscheiders 3 wird in der Vakuumdestillation 4 getoppt. Das dabei gewonnene Schweröl wird zusammen mit Schwer- und Mittelöl aus der atm. Destillation als Lösungsmittel in die Anmaischung 1 zurückgefahren. Zur Vakuumerzeugung werden Dampfstrahler eingesetzt. Im Kondensat des dabei verwendeten Treibdampfes sind Teersäureanteile enthalten.

Aus dem Rückstand der Vakuumdestillation 4 wird in einer Vergasungsstufe 10 Synthesegas (CO + H_{z}) bzw. in einer Konvertierung und Gaswäsche 11 Hydrierwasserstoff gewonnen.

Reicht der über Kreislaufgas, Tieftemperaturzerlegung 9 und Rückstandsvergasung 10 rückgeführte Wasserstoff für Hydrierung und Stabilisierung nicht aus, wird über eine zusätzliche Kohlevergasung 12 mit nachgeschalteter Konvertierung und Gasreinigung 13 das Defizit gedeckt.

Die erfindungsgtemäße Rückführung der teersäurehaltigen Abwässer der Destillation zum Einspritzwasserstrom nach dem Heißabscheider 3 ist gestrichelt dargestellt. Die Rückführung erfolgt sowohl aus der atm. Destillation 6 als auch aus der Vakkumdestillation 4. Nachfolgend ist ein Zahlenbeispiel für die dadurch entstehende Verringerung der Abwässer gegeben.

### Beispiel

In einer Kohleverflüssigungsanlage zur Hydrierung einer im Ruhrgebiet geförderten Gasflammkohle mit einem Durchsatz von 152 t (waf) Kohle/Tag, entsprechend einer Stundenleistung von ca. 6,3 t/h, wurden folgende Abwassermengen und Konzentrationen gemessen :

Das in der Hydrierung anfallende Wasser setzt sich dabei aus der Restfeuchte der Kohle, dem Einspritz- und Bildungswasser zusammen. Die Einspritzwassermenge beträgt dabei 34,8 t/Tag, d. h. die Abwässer der Destillationen 30,4 t/Tag können diesen Wasserbedarf angenähert decken. Um diesen Wert wird vorteilhafterweise der Anfall der teersäurehaltigen Abwässer geringer. Statt 76,1 t/Tag fallen nur noch 45,7 t/Tag an.

## Patentansprüche

1. Verfahren zur Behandlung von Prozeßwässern und Abwässern in einer Kohlehydrierungs-Anlage mit nachgeschaltetem Kaltabscheider, in dessen Zuführungsleitungen Quenchwasser zur Vermeidung von Ansalzungen eingespritzt wird, gekennzeichnet durch die Verwendung der in der Kohlehydrieranlage anfallenden teersäurehaltigen Abwässern als Quenchwasser.

2. Verfahren nach Anspruch 1, dadurch gekennzeichnet, daß die Abwässer aus der atm. Destillation-(6) und der Vakuumdestillation (4) als Quenchwasser verwendet werden.

## Claims

1. Process for the treatment of process waste waters and waste waters in a coal hydrogenation plant with cold separator connected behind it, into the feed lines of which quench water is injected for the purpose of preventing build-up of salts, characterized by the use of the tar acids-containing waste waters that are produced in the coal hydrogenation plant as quench water.

2. Process according to Claim 1, characterized in that the waste waters from the atmospheric distillation (6) and the vacuum distillation (4) are used as quench water.

## Revendications

1. Procédé de traitement d'eaux de processus et d'eaux résiduaires dans une installation d'hydrogénation du charbon comportant un séparateur à froid monté en aval, dans les conduits d'amenée duquel de l'eau de refroidissement rapide est injectée pour éviter des dépôts salins, caractérisé par l'utilisation, comme eau de refroidissement rapide, des eaux résiduaires contenant de l'acide de goudron qui sont obtenues dans l'installation d'hydrogénation de charbon.

2. Procédé suivant la revendication 1, caractérisé en ce que les eaux résiduaires de la distillation atmosphérique (6) et de la distillation sous vide (4) sont utilisées comme eau de refroidissement rapide.
